# EUROPÄISCHE PATENTSCHRIFT

(11) **EP 0 612 118 B1**
(45) Veröffentlichungstag und Bekanntmachung des Hinweises auf die Patenterteilung: **27.05.1998**
(21) Anmeldenummer: 94102108.1
(22) Anmeldetag: 11.02.1994
(51) Int. Cl.: H01P 1/00

(54) **Verfahren zur Vermeidung des elektrischen Übersprechens und Anordnung zur Durchführung des Verfahrens**
Method for preventing electrical crosstalk and device for performing this method
Méthode pour éviter la diaphonie électrique et dispositif pour la réalisation de la méthode

(30) Priorität: 16.02.1993 DE 4304656
(43) Veröffentlichungstag der Anmeldung: 24.08.1994
(73) Patentinhaber: Daimler-Benz Aerospace Aktiengesellschaft, 81663 München (DE)
(72) Erfinder: Wolgang, Maier, Dipl.-Ing., D-89077 Ulm (DE)
(74) Vertreter: Fröhling, Werner Otto, Dr.

(56) Entgegenhaltungen:
- EP-A- 0 329 050
- DE-A- 1 441 114
- US-A- 5 150 282

## Beschreibung

Die Erfindung betrifft eine Anordnung zur Vermeidung des elektrischen Übersprechens nach dem Oberbegriff des Patentanspruchs 1.

Die Erfindung ist insbesondere für den Hoch- und/oder Höchstfrequenzbereich, insbesondere für den Frequenzbereich größer 1 GHz, verwendbar. Schaltungsanordnungen in diesem Hochfrequenz (HF)-Bereich werden vielfach als Streifenleitungen, z.B. Mikrostreifenleitungen (Microstrip) ausgeführt. Dabei sind auf einem Substrat, z.B. einem Keramiksubstrat, mit möglichst hoher Packungsdichte elektrische Leiterbahnen, z.B. Microstrips, und/oder elektrische aktive und/oder passive Bauelemente angeordnet.

Oftmals werden gemäß FIG. 1 mehrere solcher Substrate in einem metallischen Gehäuse nebeneinander angeordnet. Dabei sind die Substrate durch eine metallische (Gehäuse-)Trennwand, welche insbesondere eine elektromagnetische Abschirmung zwischen den Substraten bewirken soll, getrennt. Ein derartiges Gehäuse wird mit einem metallischen Gehäusedeckel verschlossen. Dieser muß bei hochqualifizierten Schaltungs- und/oder Geräteanordnungen aus elektrischen Gründen mechanisch fest mit dem Gehäuse verbunden werden, z.B. durch Schraub-, Kleb- oder Schweißverbindungen. Letztere werden z.B. durch Laserschweißen hergestellt.

Es ist nun erforderlich, die in dem Gehäuse angeordneten Schaltungsanordnungen (Substrate) elektrisch zu prüfen und gegebenenfalls abzugleichen. Für diese Vorgänge muß der Gehäusedeckel zunächst abnehmbar sein.

Es hat sich nun herausgestellt, daß nach dem endgültigen Befestigen des Gehäusedeckels ein störendes elektrisches Übersprechen zwischen den Substraten vorhanden ist. Dieses ist, gemäß FIG. 1 auf störende mechanische Toleranzen zurückführbar, welche einen Luftspalt zwischen der Stirnfläche einer oder mehrerer Trennwände und dem Gehäusedeckel bewirken. Dieser Luftspalt wirkt als störender parasitärer Hohlleiter, welcher das Übersprechen bewirkt.

Es ist nun naheliegend, diesen Nachteil dadurch zu vermeiden, daß bei dem endgültigen Verschließen des Gehäuses der Gehäusedeckel zusätzlich auch an den Stirnflächen der Trennwände befestigt wird, z.B. durch eine der erwähnten Befestigungsarten Schrauben, Kleben oder Schweißen.

Eine solche Vorgehensweise hat jedoch den Nachteil, daß ein einmal endgültig verschlossenes Gehäuse allenfalls unter sehr hohen Kosten und mit einem sehr hohem Zeitaufwand wieder zu öffnen ist. Beispielsweise ist es erforderlich, einen verschweißten Gehäusedeckel durch einen kostenungünstigen Fräsvorgang zu entfernen. Ein solches nachträgliches Öffnen kann z.B. bei einer sehr hochwertigen und daher wertvollen Anordnung und/oder Anlage erforderlich werden, um diese zu reparieren und/oder mit einem weiterentwickelten Substrat nachzurüsten.

Für eine zuverlässige Funktion der Schaltungsanordnungen, insbesondere im GHz-Bereich, ist es vielfach erforderlich, daß innerhalb des Gehäuses, z.B. innen an dem Gehäusedeckel, an einer Trennwand und/oder an der Innenseite einer Gehäusewand, ein elektromagnetisch wirksames Dämpfungsmaterial angebracht wird. Dieses verhindert eine Ausbreitung störender elektromagnetischer Wellen innerhalb eines Gehäuseteiles, welcher z.B. eine einzige Schaltungsanordnung (Substrat) umgibt. Dadurch wird ein störendes Übersprechen (Überkoppeln) innerhalb der auf dem Substrat befindlichen Schaltungsanordnung vermieden. Solches Dämpfungsmaterial muß vielfach an der Innenseite des Gehäuses befestigt werden, z.B. durch einen kostenungünstigen Klebevorgang. Eine solche Vorgehensweise hat außerdem noch den Nachteil, daß insbesondere für hochwertige Anwendungsfälle keine ausreichende Temperatur- und/oder Alterungsbeständigkeit vorhanden ist, denn eine solche Klebeverbindung kann sich in unvorhersehbarer Weise lösen und ein störendes Vagabundieren des Dämpfungsmateriales innerhalb des Gehäuses bewirken.

Aus der EP-A-0 329 050 ist eine elektrische Hochfrequenz-Schaltungsanordnung, insbesondere für den GHz-Bereich, bekannt. Diese besteht aus einem topfförmigem Gehäuse, in dem mehrere HF-Schaltungsanordnungen angeordnet sind und das durch einen Deckel verschließbar ist. Das Gehäuse ermöglicht, daß zwischen den HF-Schaltungsanordnungen eine Trennwand, deren Höhe kleiner ist als die Höhe der Wände des Gehäuses, mechanisch eingeklemmt werden kann. Unter dem Deckel ist ein gegen mechanische Verschiebungen gesichertes plattenförmiges HF-Absobermaterial angebracht, das insbesondere mechanische Schwingungen des Deckel sowie der Trennwand verhindern soll.

Aus der DE-A-14 41 114 ist weiterhin ein durch Trennwände getrenntes Gehäuse zur Aufnahme elektronischer Schaltungen bekannt. Ein solches Gehäuse wird abgedeckt durch einen Deckel, an dessen Innenseite eine elastische, elektrisch absorbierende Schicht angebracht ist. Damit wird eine Abdichtung für elektromagnetische Wellen erreicht, insbesondere zwischen dem Deckel und den Trennwänden sowie dem Gehäuse.

Der Erfindung liegt daher die Aufgabe zugrunde, eine gattungsgemäße Anordnung anzugeben, mit der in kostengünstiger und zuverlässiger Weise bei einem endgültig geschlossenen Gehäuse ein elektromagnetisches Übersprechen vermieden wird, mit der in kostengünstiger und zuverlässiger Weise eine temperatur- und alterungsbeständige elektromagnetische Dämpfung erreicht wird und mit der unter kostengünstigen Bedingungen ein eventuelles nachträgliches Öffnen des Gehäuses ermöglicht wird.

Diese Aufgabe wird gelöst durch die in den kennzeichnenden Teilen des Patentanspruchs 1 angegebenen Merkmale. Vorteilhafte Ausgestaltungen und/oder Weiterbildungen sind den weiteren Ansprüchen entnehmbar.

Ein erster Vorteil der Erfindung besteht darin, daß sowohl im Prüf- und Abgleichbetrieb, daß heißt bei abnehmbarem und noch nicht endgültig befestigtem Gehäusedeckel eine hohe HF-Übersprechdämpfung zwischen benachbarten HF-Schaltungsanordnungen (Substraten) erreicht wird und daß diese hohe Übersprechdämpfung auch nach dem endgültigen Verschließen des Gehäuses erhalten bleibt.

Ein zweiter Vorteil besteht darin, daß das Dämpfungsmaterial, das im folgenden auch Absorber genannt wird, lediglich in reproduzierbarer Weise durch eine kostengünstige mechanische Klemmverbindung in dem Gehäuse befestigt wird.

Dadurch wird eine hohe Temperatur- und Alterungsbeständigkeit erreicht.

Ein dritter Vorteil besteht darin, daß zumindest einige Trennwände mit einer geringen Wandstärke ausgebildet werden können, da zwischen diesen Trennwänden und dem Gehäusedeckel keine mechanische Verbindung erforderlich ist. Dadurch wird eine Material- und/oder Gewichtseinsparung erreicht.

Ein vierter Vorteil besteht darin, daß bei dem Gehäuse, zumindest an der offenen Gehäuseseite, das heißt der dem Gehäusedeckel zugewandten Seite, relativ hohe mechanische Fertigungstoleranze zulässig sind, so daß eine kostengünstige Fertigung möglich wird.

Ein fünfter Vorteil besteht darin, daß der Gehäusedeckel aus elektromagnetischen Gründen lediglich an seinem Außenrand mit dem Gehäuse verbunden werden muß, z.B. durch einen hermetisch dichten (Laser-)Schweißvorgang,sofern dieses erforderlich ist. Dadurch ist es bei einem eventuellen nachträglichen Öffnen des Gehäuses lediglich erforderlich, diese Befestigungen, z.B. eine (Laser-)Schweißnaht, zu entfernen, was kostengünstig ist.

Ein sechster Vorteil besteht darin, daß der Absorber mechanisch so ausgebildet werden kann, daß dieser bis auf das Substrat und/oder bestimmte Bauelemente reicht, so daß diese zusätzlich gegen mechanische Erschütterungen geschützt werden können. Mit einem derart ausgebildeten Absorber ist außerdem eine zusätzliche elektromagnetische Dämpfung von Schaltungsteilen möglich.

Ein siebter Vorteil besteht darin, daß die Wandstärke der Trenn- und/oder HF-Kanalwände sehr dünn ausgeführt werden kann. Dadurch ergibt sich einerseits eine erhebliche Material- und/oder Gewichtseinsparung und andererseits eine wesentliche Erhöhung der Packungsdichte der verwendeten HF-Komponenten bei einer gleichzeitig hohen Übersprechdämpfung.

Weitere Vorteile ergeben sich aus der folgenden Beschreibung eines Ausführungsbeispieles, das anhand der FIG. 2 näher erläutert wird. Das dort gezeigte Gehäuse besteht z.B. aus einem durch Laserschweißen verschweißbarem Material, z.B. Aluminium, hat eine Höhe von ungefähr 20 mm sowie eine Boden- und/oder Außenwandstärke von ungefähr 2,5 mm. Das Gehäuse ist durch Trennwände, die z.B. eine Wandstärke von ungefähr 1 mm besitzen, in mehrere Kammern aufgeteilt, in denen jeweils ein Substrat, z.B. ein Keramiksubstrat mit einer Länge aus einem Bereich von ungefähr 5 mm bis ungefähr 50 mm, einer Breite von ungefähr 5 mm bis 50 mm sowie einer Dicke von ungefähr 0,5 mm angeordnet und befestigt wird, z.B. durch Kleben und/oder Löten. Auf mindestens einem Substrat wird eine Schaltungsanordnung in Planartechnik, z.B. Mikrostreifentechnik (Microstrip), für den HF-Bereich, z.B. den GHz-Bereich, angeordnet. Die Höhe der Trennwände innerhalb des Gehäuses wird nun so bemessen, daß zwischen der Stirnfläche der Trennwände und dem zunächst noch für Prüf- und/oder Einstellvorgänge abnehmbaren Gehäusedeckel ein Abstand (Luftspalt) (FIG. 1) von ungefähr 2 mm bleibt. Die Toleranz dieses Abstandes kann vorteilhafterweise sehr groß gewählt werden, z.B. ± 0,1 mm, so daß eine kostengünstige Herstellung möglich wird. In das Gehäuse und auf die bezüglich der Außenwände des Gehäuses abgesenkten Trennwände wird nur eine Platte aus Absorbermaterial gelegt (FIG. 2). Diese wird auch Absorberplate genannt. Die Absorberplate hat eine Flächenabmessung, die an diejenige der Innenfläche des Gehäuses angepaßt ist. An den Rändern der Absorberplate wird zu den Gehäusewänden ein Wandabstand von ungefähr 0,1 mm eingehalten. Das plattenförmige Ausgangsmaterial für die Absorberplate hat z.B. eine Dicke von ungefähr 4 mm und besteht aus einem HF-Absorbermaterial, das z.B. im GHz-Bereich aus einem absorbierenden Kunststoffmaterial besteht. Dieses plattenförmige Ausgangsmaterial wird nun derart bearbeitet, z.B. vorzugsweise durch einen Fräsvorgang mit einer elektronisch gesteuerten Fräsmaschine (CNC-Fräsmaschine), daß das Ausgangsmaterial im Bereich der Trennwände (FIG. 2) lediglich eine Dicke von ungefähr 2 mm besitzt. Diese Dicke ist geringfügig kleiner als der bereits erwähnte Abstand zwischen den Trennwänden und dem Gehäusedeckel. Auch bei der Wahl der Dicke ist eine relativ große mechanische Toleranz von ungefähr ± 0,1 mm zulässig, so daß die Absorberplate sehr kostengünstig hergestellt werden kann. Besonders vorteilhaft ist, daß das Fräsmuster in der Absorberplate demjenigen der Trennwände, die z.B. ebenfalls durch einen Fräsvorgang hergestellt werden, entspricht. Denn das Fräsmuster für die Absorberplate entspricht dem Negativ (Komplement) desjenigen für die Trennwände. Eine solche Negativbildung (Komplementbildung) ist jedoch mit einer Datenverarbeitungsanlage, die zur Ansteuerung einer bereits erwähnten CNC-Fräsmaschine benötigt wird, besonders kostengünstig und schnell durchführbar. Bei einer eventuell erforderlichen Änderung der Anordnung der Trennwände und/oder deren Wandstärke kann somit nahezu automatisch auch das Fräsmuster für die Absorberplate geändert werden.

Zwischen der dem Gehäusedeckel zugewandten, im wesentlichen ebenen Fläche der Absorberplate und dem Gehäusedeckel sind Abstandshalter (Gasket) angeordnet. Diese bestehen z.B. aus einem gummielastischem Material und besitzen eine Dicke von ungefähr 1 mm. Diese Abstandshalter erzeugen bei einem geschlossenen Gehäusedeckel (FIG. 2) eine mechanische Vorspannung in der Absorberplate und bewirken daher deren genau bestimmbare Lage, die vorteilhafterweise auch bei einer mechanischen Schockbeanspruchung erhalten bleibt, so daß auch dabei die elektronischen Dämpfungseigenschaften erhalten bleiben.

Gemäß FIG. 2 ist zwar zwischen der Absorberplate und dem Gehäuse sowie dem Gehäusedeckel ein relativ großer Luftspalt von ungefähr 0,1 mm vorhanden. Dieser führt an sich zu einem unerwünschten elektromagnetischen Übersprechen insbesondere im HF-Bereich. Dieser Effekt tritt jedoch bei der Erfindung in überraschender Weise nicht ein, da der zwischen benachbarten Substraten liegende Weg lang und HF-mäßig stark gedämpft ist. Trotz der erwähnten hohen mechanischen Toleranzen ist daher zwischen den Substraten im GHz-Bereich eine hohe Übersprechdämpfung von größer 60 dB erreichbar.

Es ist ersichtlich, daß diese hohe Übersprechdämpfung weitgehendst unabhängig ist von der Art der Befestigung des Gehäusedeckel an dem Gehäuse. Daher kann der Gehäusedeckel sowie die Absorberplate zunächst für Prüf- und/oder Einstellvorgänge mehrmals in reproduzierbarer Weise von dem Gehäuse entfernt werden. Nach den Prüf- und/oder Einstellvorgängen können dann bei eingelegter Absorberplate und vorläufig geschlossenem Gehäusedeckel elektronische Messungen, z.B. Prüfprotokolle, durchgeführt werden. Die dabei gewonnenen Meßergebnisse ändern sich auch dann nicht, wenn der Gehäusedeckel in der beschriebenen Weise mit dem Gehäuse verschweißt wird, obwohl bei diesem Schweißvorgang ein mechanischer Verzug des Gehäusedeckels und/oder des Gehäuses auftreten kann. Auf die ansonsten erforderlichen Stützschweißungen zwischen dem Gehäusedeckel und den Trennwänden kann bei der Erfindung in vorteilhafter Weise weitestgehend verzichtet werden.

Die Erfindung ist nicht auf das beschriebene Ausführungsbeispiel beschränkt, sondern sinngemäß auf weitere anwendbar. Beispielsweise ist es möglich, an der Absorberplate Trennwände aus Absorber- und/oder Isolationsmaterial anzubringen. Diese Trennwände bewirken eine zusätzliche HF-Dämpfung und/oder einen mechanischen Druck auf die Substrate und/oder die darauf befestigten Bauelemente, so dap diese gegen den Gehäuseboden gedrückt und damit gegen eine mechanische Schockbeanspruchung besonders geschützt werden.

## Patentansprüche

1. Anordnung zur Vermeidung des elektrischen Übersprechens zwischen mehreren Schaltungsanordnungen, insbesondere für Schaltungen der Hochfrequenztechnologie, wobei
- die Schaltungsanordnungen in einem gemeinsamen durch einen Gehäusedeckel allseits verschließbaren Gehäuse durch mindestens eine Trennwand voneinander getrennt angeordnet sind,
- zumindest in dem elektrisch zu bedämpfendem Bereich des Gehäuses die Höhe der Trennwände verringert ist, so daß zwischen diesen und dem metallischen Gehäusedeckel ein vorgebbarer Abstand entsteht,
- der Bereich ganzflächig durch plattenförmiges HF-Absorbermaterial (Absorberplate) abgedeckt ist und
- das HF-Absorbermaterial bezüglich des Gehäuses und/oder des Deckels gegen mechanische Verschiebungen gesichert ist,
dadurch gekennzeichnet,
- daß die Dicke des HF-Absorbermaterial an sich größer ist als der Abstand zwischen den Trennwänden und dem Gehäusedeckel,
- daß in das HF-Absorbermaterial ein Vertiefungsmuster entsprechend demjenigen der Trennwände eingearbeitet ist,
- daß das HF-Absorbermaterial an den Vertiefungen eine Dicke besitzt, die kleiner gleich dem Abstand zwischen den Trennwänden und dem Gehäusedeckel ist,
- daß zwischen dem HF-Absorbermaterial und dem Gehäuse und/oder dem HF-Absorbermaterial und dem Gehäusedeckel ein Abstand kleiner als 0,2 λ eingehalten wird, wobei λ die Wellenlänge der zu dämpfenden Frequenz bedeutet und
- daß zur mechanischen Sicherung des HF-Absorbermaterials zwischen diesem und dem Gehäusedeckel mindestens ein gummielastischer Abstandshalter eingefügt ist.

2. Anordnung nach Anspruch 1, dadurch gekennzeichnet, daß das Vertiefungsmuster mit einer elektronisch gesteuerten Fräsmaschine erzeugt ist.

3. Anordnung nach Anspruch 1 oder Anspruch 2, dadurch gekennzeichnet, daß das Vertiefungsmuster als Komplement (Negativ) zu dem Muster der Trennwände ausgebildet ist.

4. Anordnung nach einem der vorhergehenden Ansprüche, dadurch gekennzeichnet, daß ein HF-Absorbermaterial gewählt ist, das für die zu bedämpfende Frequenz aus einem mechanisch bearbeitbarem gefülltem Kunststoffmaterial (Absorberrezeptur) besteht.

5. Anordnung nach einem der vorhergehenden Ansprüche, dadurch gekennzeichnet, daß in dem HF-Absorbermaterial Vertiefungen, welche dem Muster der Trennwände entsprechen, angebracht sind und daß an dem HF-Absorbermaterial zusätzliche aus Absorbermaterial und/oder Isolationsmaterial bestehende Trenn- und/oder Stützwände angebracht sind.

## Claims

1. Arrangement for the avoidance of electrical crosstalk between several circuit arrangements, particularly for circuits in high-frequency technology, wherein
- the circuit arrangements are arranged separated from one another by at least one partition in a common housing closable all round by a housing cover,
- the height of the partitions is reduced at least in the region, which is to be electrically attenuated, of the housing so that a presettable spacing arises between these and the metallic housing cover,
- the region is covered over the entire area by plate-shaped HF absorbing material (absorbing plate) and
- the HF absorbing material is secured with respect to the housing and/or the cover against mechanical displacements,
characterised thereby
- that the thickness of the HF absorbing material is in itself greater than the spacing between the partitions and the housing cover,
- that a depression pattern corresponding to that of the partitions is worked into the HF absorbing material,
- that the HF absorbing material has at the depressions a thickness which is less than equal to the spacing between the partitions and the housing cover,
- that a spacing less than 2.0 λ is kept between the HF absorbing material and the housing and/or the HF absorbing material and the housing cover, wherein λ signifies the wavelength of the frequency to be attenuated, and
- that at least one rubber-elastic spacer is inserted between the HF absorbing material and the housing cover for the mechanical securing of the former.

2. Arrangement according to claim 1, characterised thereby that the depression design is produced by an electronically controlled milling machine.

3. Arrangement according to claim 1 or 2, characterised thereby that the depression design is formed as complement (negative) to the pattern of the partitions.

4. Arrangement according to one of the preceding claims, characterised thereby that an HF absorbing material is selected which for the frequency to be attenuated consists of a mechanically workable, filled synthetic material (absorbing receiver).

5. Arrangement according to one of the preceding claims, characterised thereby that depressions, which correspond to the pattern of the partitions, are formed in the HF absorbing material and that additional partitions and/or support walls consisting of absorbing material and/or insulating material are formed at the HF absorbing material.

## Revendications

1. Dispositif pour éviter la diaphonie électrique entre plusieurs dispositions de circuit, en particulier pour des circuits de la technologie de haute fréquence, dans le cas de duquel
- les dispositions de circuit sont disposées dans un boîtier commun qu'un couvercle de boîtier peut fermer de tous les côtés et sont séparées l'une de l'autre par au moins une cloison,
- au moins dans la zone du boîtier à amortir au point de vue électrique, la hauteur de cloison est réduite, de façon qu'une distance, que l'on peut prescrire, apparaisse entre ces cloisons et le couvercle métallique du boîtier,
- la zone est recouverte, sur toute sa surface, par un matériau absorbant les ondes HF, en forme de panneau (panneau absorbant) et
- la matériau absorbant les ondes HF est assuré à l'égard d'un déplacement mécanique vis à vis du boîtier et/ou du couvercle,
caractérisée par le fait
- que l'épaisseur du matériau absorbant les ondes HF est, en soi, supérieure à la distance entre les cloisons et le couvercle du boîtier,
- que dans le matériau absorbant les ondes HF est usiné un motif d'évidement correspondant à celui des cloisons,
- que le matériau absorbant les ondes HF présente, dans les évidements, une épaisseur qui est un peu inférieure à la distance entre les cloisons et le couvercle du boîtier,
- qu'entre le matériau absorbant les ondes HF et le boîtier et/ou entre le matériau absorbant les ondes HF et le couvercle de boîtier est respectée une distance inférieure à 0,2 λ, λ étant la longueur d'onde de la fréquence à amortir et
- que, pour la sécurité mécanique du matériau absorbant les ondes HF, au moins un écarteur à élasticité de type caoutchouc est inséré entre ce matériau et le couvercle de boîtier.

2. Dispositif selon la revendication 1, caractérisé par le fait que le motif d'évidement est produit avec une fraiseuse à commande électronique.

3. Dispositif selon la revendication 1 et la revendication 2, caractérisé par le fait que le motif d'évidement est conçu en tant que complément (négatif) du motif des cloisons.

4. Dispositif selon l'une des revendications précédentes, caractérisé par le fait que l'on choisit un matériau absorbant les ondes HF qui, pour la fréquence à amortir, est constitué d'un matériau plastique plein, usinable mécaniquement (composition du produit absorbant).

5. Dispositif selon l'une des revendications précédentes, caractérisé par le fait que dans le matériau absorbant les ondes HF sont usinés des évidements qui correspondent au patron des cloisons et que sur le matériau absorbant les ondes HF sont rapportées des cloisons et/ou des parois d'appui supplémentaires constituées de matériau absorbant et/ou de matériau isolant.
